# FASCICULE DE BREVET EUROPEEN

(11) **EP 4 500 565 B1**
(45) Date de publication et mention de la délivrance du brevet: **17.09.2025**
(21) Numéro de dépôt: 23720647.9
(22) Date de dépôt: 29.03.2023
(51) Int. Cl.: H01H 1/20, H01H 9/44, H01H 50/54, H01H 73/04

(54) **CONTACTEUR BIDIRECTIONNEL DOUBLE POLE À DOUBLE COUPURE À CHAMPS MAGNÉTIQUES INVERSÉS**
BIDIREKTIONALES DOPPELPOLIGES DOPPELBRUCHSCHÜTZ MIT UMGEKEHRTEN MAGNETFELDERN
BIDIRECTIONAL DOUBLE POLE DOUBLE BREAK CONTACTOR WITH REVERSED MAGNETIC FIELDS

(30) Priorité: 29.03.2022 FR 2202798
(43) Date de publication de la demande: 05.02.2025
(73) Titulaire: Safran Electrical & Power, 31702 Blagnac Cedex (FR)
(72) Inventeur: PRIEUR, Guillaume, 77550 Moissy-Cramayel (FR); BELTAN, Cecil, 77550 Moissy-Cramayel (FR); BADAULT, Arnaud, 77550 Moissy-Cramayel (FR); ENOUF, Kévin, 77550 Moissy-Cramayel (FR)
(74) Mandataire: Brevalex
(86) Numéro de dépôt international: PCT/FR2023/050448
(87) Numéro de publication internationale: WO 2023/187295

(56) Documents cités:
- EP-A1- 2 463 879
- EP-A1- 2 590 192
- EP-A1- 2 597 664
- EP-A1- 2 618 354
- EP-A1- 2 743 950
- FR-A- 1 584 835

## Description

### DOMAINE TECHNIQUE

Le domaine technique de l'invention est celui des chambres de contacteur.

L'invention concerne un contacteur bidirectionnel double pole à double coupure, qui est adapté pour être monté sur des busbars.

On obtient un contacteur qui est compact et qui peut être utilisé dans la distribution électrique de puissance, en particulier dans un aéronef.

### TECHNIQUE ANTÉRIEURE

Un contacteur est un interrupteur électrique télécommandé permettant d'établir ou d'interrompre le passage d'un courant électrique. Le contacteur peut être unipolaire, bipolaire, tripolaire ou tétrapolaire, selon qu'il possède un, deux, trois ou quatre contacts (pôles) de puissance.

Dans le cadre de l'invention, on s'intéresse à un contacteur bidirectionnel bipolaire ou double pole à double coupure (contacteur à translation). Un tel contacteur bidirectionnel double pole à double coupure permet par exemple de couper simultanément la borne positive et la borne négative d'une batterie HVDC.

De manière connue et tel qu'illustré dans la figure 1, un contacteur bidirectionnel à double coupure comporte :
- un pont mobile 2 entre un état fermé et un état ouvert, comprenant un premier contact mobile 20 et un deuxième contact mobile 21 ;
- un premier contact fixe 30, en vis-à-vis du premier contact mobile 20, et un deuxième contact fixe 31, en vis-à-vis du deuxième contact mobile 21, le premier et le deuxième contact mobile 20, 21 étant, dans l'état fermé, en contact avec respectivement le premier et le deuxième contact fixe 30, 31, et le premier et le deuxième contact mobile 20, 21 étant distants, dans l'état ouvert, avec respectivement le premier et le deuxième contact fixe 30, 31 ;
- une paire d'aimants, aptes à générer un champ magnétique B de direction constante, de manière à générer une force magnétique pour déplacer un arc 9 apparaissant entre les contacts fixes et les contacts mobiles du pont mobile passant d'un état fermé à un état ouvert ;
- une chambre de coupure 1 pour éteindre des arcs ayant une première direction de courant, ladite chambre de coupure comprenant :
   - quatre blocs d'ailettes 4 possédant chacun :
      - une première 41 et une deuxième extrémité 42 ;
      - des ailettes 43 comprises entre la première extrémité 41 et la deuxième extrémité 42 du bloc d'ailettes 4 correspondant ;
- quatre guides d'arc 5, chaque guide d'arc se dirigeant depuis un contact mobile du pont mobile 2 vers son bloc d'ailettes respectif 4.

Le soufflage d'arcs dans le contacteur est un soufflage magnétique par aimant permanent. Il s'agit d'une technique éprouvée, qui se retrouve dans les contacteurs et disjoncteurs courant continu haute tension HVDC. Elle permet de générer un champ magnétique qui, en entrant en interaction avec l'arc, permet de le déplacer suivant la force de Laplace.

Les guides d'arc dirigent les arcs vers leurs blocs d'ailettes respectifs, les blocs d'ailettes servant de dispositif d'extinction des arcs. Chaque bloc permet de fractionner et d'éteindre un arc dirigé vers le bloc.

En référence à la figure 2, qui est un schéma de principe des doubles contacts électriques d'un contacteur bidirectionnel à double coupure, on peut voir que le contacteur comporte, d'une part, des premier et deuxième contacts fixes 30, 31 et, d'autre part, des premier et deuxième contacts mobiles 20, 21 sur un pont mobile 2. Le premier contact mobile 20 est en vis-à-vis du premier contact fixe 30 et le deuxième contact mobile 21 est en vis-à-vis du deuxième contact fixe 31. La figure 2 représente le pont mobile 2 dans l'état ouvert. Quand le pont mobile 2 est à l'état fermé, un courant i peut se déplacer depuis le premier contact fixe 30 vers le deuxième contact fixe 31 en traversant le pont mobile 2. Le contacteur est dit bidirectionnel, car la circulation électrique du courant peut être inversée de telle manière que le courant se déplace depuis le deuxième contact fixe 31 vers le premier contact fixe 30 en traversant le pont mobile 2, le sens du courant physique étant inversé au niveau des contacts 30, 20, 31, 21.

À la différence d'un contacteur unipolaire, un contacteur double pôle à double coupure 12 comporte deux chambres de coupure 1a, 1b.

En outre, comme on souhaite que l'intégration du contacteur 12 dans un boitier de distribution 13 se fasse sur des busbars 15 et non par du câblage (un « busbar » est un terme anglais couramment utilisé dans le domaine de la distribution électrique, qui peut être traduit par « jeu de barre » ou « barre d'interconnexion », et qui est un élément permettant à la fois un lien mécanique et un lien électrique), les deux chambres sont disposées parallèles et adjacentes (accolées l'une à l'autre), afin de minimiser l'encombrement et de faciliter la sortie de pattes de fixation 8 pour l'installation du contacteur 12 dans un boitier de distribution 13. La figure 3 montre l'installation d'un contacteur bidirectionnel 12 double pole à double coupure dans un boîtier de distribution 13 avec un busbar 15 de puissance et les sens de circulation des courants i. Un pôle du connecteur peut ainsi être connecté, à la sortie du boitier de distribution, par un cablage 16, à la borne « + » d'une batterie 14, et l'autre pôle connecté à la borne « - » de la batterie 14.

La figure 4 détaille une vue côté d'un contacteur bidirectionnel double pole à double coupure de l'art antérieur qui est montable sur des busbars, le champ magnétique B étant dans le même sens dans les deux chambres de coupure 1a, 1b ; on voit également les arcs à l'ouverture des contacts de puissance.

Sur la figure 5, on distingue les deux chambres 1a, 1b du contacteur bidirectionnel double pole selon une vue de dessus prise au niveau du plan de coupe AA de la figure 4. Comme on peut le voir dans cette figure 5, les deux chambres de coupure du connecteur double pole de l'art antérieur sont séparées par une paroi interne 11 commune aux deux chambres et une unique paire 7 d'aimants (l'orientation Nord Sud étant indiquée pour chaque aimant) permet de créer un champ magnétique B dans chacune des deux chambres de coupure, les deux champs étant orienté dans le même sens dans les deux chambres de coupure 1a, 1b. Il y a en outre, dans chaque chambre, une autre paroi interne discontinue 17, disposée perpendiculairement à la paroi interne 11, qui permet d'isoler les blocs d'ailettes adjacents, et qui présente une ouverture pour permettre le passage du pont mobile 2.

Du fait de cette configuration particulière, à l'ouverture du contacteur bidirectionnel double pole à double coupure de la figure 5, quatre arcs électriques se forment dont deux arcs qui se dirigent vers l'intérieur du contacteur (arcs internes 9). Lorsque le champ magnétique est dans le même sens dans les deux chambres de coupure, les deux arcs qui vont vers l'intérieur se font face. Il faut donc que la paroi interne 11 séparant les deux chambres de coupure soit une paroi électriquement isolante pour éviter un court-circuit. Et, même avec cette paroi isolante, étant donné que les chambres de coupure sont fermées mais ne sont pas hermétiques, il existe quand même un risque que les deux arcs se rencontrent et ne fasse qu'un (le chemin d'arc entre les deux pôles est représenté par le trait discontinu 6), ce qui entrainerait un court-circuit directement entre les deux pôles.

En outre, les parois situées derrière les ailettes créent un blocage du flux d'air, ce qui peut empêcher l'arc d'entrer dans les ailettes. Pour les parois situées en périphérie du contacteur, ce n'est pas un problème car on peut créer des orifices dans les parois ou carrément les supprimer, mais on ne peut pas retirer la paroi 11 séparant les deux chambres du fait du risque de court-circuit.

Au vu de ce qui précède, les inventeurs ont cherché à concevoir un contacteur bidirectionnel double pôle à double coupure qui soit compact, afin de pouvoir être monté sur des busbars, et dans lequel les risques de court-circuit entre les arcs sont minimisés et la circulation des flux d'air est facilitée.

### EXPOSÉ DE L'INVENTION

Ce but est atteint grâce à un contacteur bidirectionnel double pole à double coupure configuré pour être monté sur des busbars (en fait, deux busbars parallèles), comprenant, pour chaque pole, une chambre de coupure, dans laquelle sont disposés :
- un pont mobile entre un état fermé et un état ouvert, comprenant un premier contact mobile et un deuxième contact mobile ;
- un premier contact fixe, en vis-à-vis du premier contact mobile, et un deuxième contact fixe, en vis-à-vis du deuxième contact mobile, le premier et le deuxième contact mobile étant, dans l'état fermé, en contact avec respectivement le premier et le deuxième contact fixe, et le premier et le deuxième contact mobile étant distants, dans l'état ouvert, avec respectivement le premier et le deuxième contact fixe ;
- une paire d'aimants, aptes à générer un champ magnétique de direction constante, de manière à générer une force magnétique pour déplacer un arc apparaissant entre les contacts fixes et les contacts mobiles du pont mobile passant d'un état fermé à un état ouvert ;
- quatre blocs d'ailettes possédant chacun :
   - une première et une deuxième extrémité ;
   - des ailettes comprises entre la première extrémité et la deuxième extrémité du bloc d'ailettes correspondant ;
- quatre guides d'arc, chaque guide d'arc se dirigeant depuis un contact mobile du pont vers l'un des quatre blocs d'ailettes, chaque bloc ayant son propre bloc d'ailettes ;
les deux chambres de coupure étant configurées pour éteindre simultanément des arcs ayant une première direction de courant, pour un pôle, et des arcs ayant une deuxième direction de courant, pour l'autre pôle, la première et la deuxième direction de courant étant opposées.

Le contacteur est caractérisé en ce que la première et la deuxième chambre de coupure sont disposées parallèles et accolées l'une à l'autre, définissant une zone d'accolement, les première et deuxième chambres de coupure étant en communication fluidique au moins en partie dans la zone d'accolement ;
et en ce qu'il y a quatre aimants et les paires d'aimants des deux pôles sont disposées de manière à ce que les champs magnétiques générés au sein des deux pôles soient de direction parallèle, mais de sens opposés.

Selon l'invention, la zone d'accolement est parallèle à une direction de déplacement entre l'état fermé et l'état ouvert de chacun des deux ponts mobiles.

Selon une première variante, la première et la deuxième chambre de coupure sont séparées par une paroi interne commune aux deux chambres, ladite paroi interne étant munie de plusieurs trous traversants. Les trous traversants permettent le passage de flux d'air interne entre les deux chambres.

Selon une deuxième autre variante, la première et la deuxième chambre de coupure sont séparées seulement en partie par une paroi interne, éventuellement munie de plusieurs trous traversants.

Selon une troisième variante, aucune paroi interne ne sépare la première et la deuxième chambre de coupure.

### BRÈVE DESCRIPTION DES DESSINS

D'autres aspects, buts, avantages et caractéristiques de l'invention apparaîtront mieux à la lecture de la description détaillée suivante de formes de réalisation préférées de celle-ci, donnée à titre d'exemple non limitatif, et faite en référence aux dessins annexés sur lesquels :
- la figure 1 représente, selon une vue de côté et en coupe, une chambre de coupure d'un contacteur bidirectionnel à double coupure à un seul pôle de l'art antérieur ;
- la figure 2 est un schéma de principe du double contact électriques du contacteur bidirectionnel à double coupure de la figure 1 ;
- la figure 3 est une vue schématique de l'installation d'un contacteur bidirectionnel double pole à double coupure dans un boitier de distribution avec des busbars de puissance ;
- la figure 4 représente, selon une vue de côté et en coupe, un contacteur bidirectionnel double pole à double coupure selon l'art antérieur ;
- la figure 5 est une vue de dessus du contacteur bidirectionnel double pole à double coupure de l'art antérieur selon une coupe au niveau du plan AA de la figure 4 ;
- la figure 6 est une vue de dessus d'un mode de réalisation du contacteur bidirectionnel double pole à double coupure selon l'invention ;
- la figure 7 est une vue de côté et en coupe d'un mode de réalisation du contacteur bidirectionnel double pole à double coupure de l'invention ;
- la figure 8 est une vue de côté et en coupe d'un autre mode de réalisation du contacteur bidirectionnel double pole à double coupure de l'invention (paroi interne partielle) ;
- la figure 9 est une vue de côté et en coupe d'un autre mode de réalisation du contacteur bidirectionnel double pole à double coupure de l'invention (suppression de la paroi interne).

On précise que dans les figures 1, 4, 5, 6, 7, 8, 9, les flèches noires rectilignes en trait fin représentent l'orientation du courant, les flèches rectilignes de grande taille et à remplissage rayé représentent l'orientation du champ magnétique, les flèches rectilignes de taille moyenne ou petite et sans remplissage représentent l'orientation de la force de Laplace et la direction de déplacement de l'arc électrique.

De manière connue, les ronds munis d'un point ou d'une croix représentent respectivement une direction allant vers, ou s'éloignant de, l'observateur.

### DESCRIPTION DÉTAILLÉE

L'invention consiste à configurer le contacteur de sorte que les deux champs magnétiques produits dans les deux chambres de coupure soient parallèles, mais de direction opposée. Cela permet de pousser dans le même sens les arcs électriques créés à l'ouverture des contacts de puissance des deux pôles.

Pour ce faire, considérant un plan de symétrie séparant les deux chambres de coupure, on place une paire d'aimants 7a, 7b dans chaque chambre de coupure 1a, 1b et on les dispose de sorte que la polarité d'un aimant d'une paire dans une chambre soit l'opposé de la polarité de l'aimant de l'autre paire disposé symétriquement par rapport au plan de symétrie.

Ce déplacement des arcs dans le même sens vers les ailettes de coupure permet de garantir qu'il n'y aura pas de liaison électrique entre les deux pôles du contacteur à cause d'accrochage d'arcs électriques entre eux.

En effet, si les champs magnétiques dans les chambres sont de sens opposés, comme c'est le cas lorsqu'on utilise deux paires d'aimants 7a, 7b disposés comme illustré dans la figure 6 par exemple (la figure 6 montrant une vue du dessus d'un contacteur bidirectionnel double pole à double coupure montable sur busbar selon un mode de réalisation de l'invention, les champs magnétiques étant opposés dans les deux chambres de coupure), les arcs internes 9 produits (c'est-à-dire ceux se dirigeant vers l'intérieur du contacteur) sont disposés en diagonale l'un par rapport à l'autre et on réduit donc le risque qu'ils se rejoignent.

Ainsi, en réorganisant l'orientation des arcs internes 9 en diagonale par un arrangement spécifique des aimants, les arcs internes ne sont pas envoyés l'un vers l'autre entre les deux chambres de coupure 1a, 1b et on peut alors réduire, voire supprimer, la paroi interne séparant les deux chambres de coupure. Cela a pour effet de ne pas bloquer les flux d'air interne, et par conséquent, de ne pas empêcher les arcs internes de rentrer dans leurs blocs d'ailettes respectifs.

Les deux chambres de coupure sont disposées parallèles et sont accolées l'une à l'autre, définissant ainsi une zone d'accolement 10. Dans cette zone d'accolement, on peut remplacer la paroi interne commune aux deux chambres de coupure par une paroi interne allégée, ou supprimer totalement la paroi interne. Les deux chambres de coupure sont ainsi en communication fluidique dans cette zone d'accolement.

Les deux chambres de coupure peuvent ainsi être séparées l'une de l'autre par une paroi interne 110 partiellement ouverte (figure 8), comme par exemple une cloison traversée de plusieurs trous ou un filtre laissant passer l'air. De préférence, la paroi interne est en un matériau électriquement isolant. Il peut s'agir d'une paroi percée de plusieurs trous qui peut être en un matériau plastique. Mais on peut également supprimer complètement la paroi interne (figure 9). On obtient ainsi une optimisation des échanges gazeux au sein du contacteur, ce qui favorise la qualité de la coupure des arcs électriques.

En résumé, en inversant les champs magnétiques entre les deux chambres, les arcs internes, produits lors d'une utilisation des chambres de coupure en série, ne se font pas face. Cela permet de retirer au moins partiellement la paroi interne qui usuellement sépare les deux chambres, bloque les flux d'air et dégrade les performances des contacteurs. Cela permet une isolation moins compliquée entre les deux chambres et une réduction du risque de court-circuit entre les deux arcs internes. Cela permet également d'utiliser le volume utile de la deuxième chambre pour envoyer les arcs internes produits dans la première chambre et vice-et-versa.

## Revendications

1. Contacteur bidirectionnel double pole à double coupure configuré pour être monté sur deux busbars parallèles, comprenant, pour chaque pole, une chambre de coupure (1a ; 1b), dans laquelle sont disposés :
- un pont mobile (2a ; 2b) entre un état fermé et un état ouvert, comprenant un premier contact mobile (20a ; 20b) et un deuxième contact mobile (21a ; 21b) ;
- un premier contact fixe (30a ; 31a), en vis-à-vis du premier contact mobile (20a ; 20b), et un deuxième contact fixe (30b ; 31b), en vis-à-vis du deuxième contact mobile (21a ; 21b), le premier et le deuxième contact mobile (20a ; 20b ; 21a ; 21b) étant, dans l'état fermé, en contact avec respectivement le premier et le deuxième contact fixe (30a ; 31a), et le premier et le deuxième contact mobile (20a ; 20b ; 21a ; 21b) étant distants, dans l'état ouvert, avec respectivement le premier et le deuxième contact fixe (30a ; 31a ; 30b ; 31b) ;
- une paire d'aimants (7a ; 7b), aptes à générer un champ magnétique de direction constante, de manière à générer une force magnétique pour déplacer un arc apparaissant entre les contacts fixes (30a ; 30b ; 31a ; 31b) et les contacts mobiles (20a ; 20b ; 21a ; 21b) du pont mobile (2a ; 2b) passant d'un état fermé à un état ouvert ;
- quatre blocs d'ailettes (4a ; 4b) possédant chacun :
- une première (41) et une deuxième extrémité (42) ;
- des ailettes (43) comprises entre la première extrémité (41) et la deuxième extrémité (42) du bloc d'ailettes (4a ; 4b) correspondant ;
- quatre guides d'arc (5a ; 5b), chaque guide d'arc se dirigeant depuis un contact mobile (20a ; 20b ; 21a ; 21b) du pont mobile (2a ; 2b) vers son bloc d'ailettes (4a ; 4b) respectif ;
les deux chambres de coupure étant configurées pour éteindre simultanément des arcs ayant une première direction de courant, pour un pôle, et des arcs ayant une deuxième direction de courant, pour l'autre pôle, la première et la deuxième direction de courant étant opposées ;
le contacteur étant **caractérisé en ce que** la première et la deuxième chambre de coupure (1a ; 1b) sont disposées parallèles et sont accolées l'une à l'autre, définissant une zone d'accolement (10) qui est parallèle à une direction de déplacement entre l'état fermé et l'état ouvert de chacun des deux ponts mobiles, les première et deuxième chambres de coupure étant en communication fluidique au moins en partie dans la zone d'accolement(10) ;
et **en ce qu'**il y a quatre aimants et les paires d'aimants (7a ; 7b) des deux pôles sont disposées de manière à ce que les champs magnétiques générés au sein des deux pôles soient de direction parallèle, mais de sens opposés.

2. Contacteur selon la revendication 1, dans lequel la première et la deuxième chambre de coupure sont séparées par une paroi interne commune aux deux chambres, ladite paroi interne 110 étant munie de plusieurs trous traversants.

3. Contacteur selon la revendication 1, dans lequel la première et la deuxième chambre de coupure sont séparées seulement en partie par une paroi interne, éventuellement munie de plusieurs trous traversants.

4. Contacteur selon la revendication 1, dans lequel aucune paroi interne ne sépare la première et la deuxième chambre de coupure.

## Patentansprüche

1. Zweipoliger bidirektionaler Schütz mit doppelter Unterbrechung, konfiguriert zur Montage auf zwei parallelen Sammelschienen, umfassend für jeden Pol eine Unterbrechungskammer (1a; 1b), in der angeordnet sind:
- eine bewegliche Brücke (2a; 2b) zwischen einem geschlossenen und einem geöffneten Zustand, umfassend einen ersten beweglichen Kontakt (20a; 20b) und einen zweiten beweglichen Kontakt (21a; 21b);
- ein erster fester Kontakt (30a; 31a), gegenüber dem ersten beweglichen Kontakt (20a; 20b), und ein zweiter fester Kontakt (30b; 31b), gegenüber dem zweiten beweglichen Kontakt (21a; 21b), wobei der erste und der zweite bewegliche Kontakt (20a; 20b; 21a; 21b) im geschlossenen Zustand mit dem ersten und dem zweiten festen Kontakt (30a; 31a) sind und wobei der erste und der zweite bewegliche Kontakt (20a; 20b; 21a); 21b) im geöffneten Zustand von dem ersten beziehungsweise dem zweiten festen Kontakt (30a; 31a; 30b; 31b) beabstandet sind;
- ein Paar Magnete (7a; 7b), die geeignet sind, ein Magnetfeld mit konstanter Richtung zu erzeugen, so dass eine Magnetkraft erzeugt wird, um einen Lichtbogen zu bewegen, der zwischen den festen Kontakten (30a; 30b; 31a; 31b) und den beweglichen Kontakten (20a; 20b; 21a; 21b) der beweglichen Brücke (2a; 2b) entsteht, die von einem geschlossenen in einen geöffneten Zustand übergehen;
- vier Lamellenblöcke (4a; 4b), die jeweils Folgendes besitzen:
- ein erstes (41) und ein zweites Ende (42);
- Lamellen (43), die zwischen dem ersten Ende (41) und dem zweiten Ende (42) des entsprechenden Lamellenblocks (4a; 4b) liegen;
- vier Bogenführungen (5a; 5b), wobei jede Bogenführung von einem beweglichen Kontakt (20a; 20b; 21a; 21b) der beweglichen Brücke (2a; 2b) zu ihrem jeweiligen Lamellenblock (4a; 4b) führt;
wobei die beiden Unterbrechungskammern so eingerichtet sind, dass sie gleichzeitig Bögen mit einer ersten Stromrichtung für einen Pol und Bögen mit einer zweiten Stromrichtung für den anderen Pol abschalten, wobei sich die erste und die zweite Stromrichtung entgegengesetzt sind;
wobei der Schütz **dadurch gekennzeichnet ist, dass** die erste und die zweite Unterbrechungskammer (1a; 1b) parallel angeordnet sind und aneinander angrenzen, wodurch ein Andockbereich (10) definiert wird, der parallel zu einer Bewegungsrichtung zwischen dem geschlossenen Zustand und dem geöffneten Zustand jeder der beiden beweglichen Brücken ist, wobei die erste und die zweite Unterbrechungskammer mindestens teilweise in Fluidverbindung in dem Andockbereich(10) sind;
und **dass** es vier Magnete **gibt** und die Magnetpaare (7a; 7b) der beiden Pole so angeordnet sind, dass die innerhalb der beiden Pole erzeugten Magnetfelder in paralleler, aber entgegengesetzter Richtung sind.

2. Schütz nach Anspruch 1, wobei die erste und die zweite Unterbrechungskammer durch eine für die beiden Kammern gemeinsame Innenwand getrennt sind, wobei die Innenwand 110 mit mehreren Durchgangslöchern versehen ist.

3. Schütz nach Anspruch 1, wobei die erste und die zweite Unterbrechungskammer nur teilweise durch eine Innenwand getrennt sind, die eventuell mit mehreren Durchgangslöchern versehen ist.

4. Schütz nach Anspruch 1, wobei keine Innenwand die erste und die zweite Unterbrechungskammer trennt.

## Claims

1. Double-disconnect double-pole bidirectional contactor configured to be mounted on two parallel busbars, comprising, for each pole, an interrupter chamber (1a; 1b), in which the following are disposed:
- a bridge (2a; 2b) able to move between a closed state and an open state, comprising a first moving contact (20a; 20b) and a second moving contact (21a; 21b);
- a first fixed contact (30a; 31a) facing the first moving contact (20a; 20b), and a second fixed contact (30b; 31b) facing the second moving contact, (21a; 21b) the first and second moving contacts (20a; 20b; 21a; 21b) being, in the closed state, in contact with respectively the first and second fixed contacts (30a; 31a), and the first and second moving contacts (20a; 20b; 21a; 21b) being distant, in the open state, from respectively the first and second fixed contacts (30a; 31a; 30b; 31b);
- a pair of magnets (7a; 7b), able to generate a magnetic field with a constant direction, so as to generate a magnetic force for moving an arc appearing between the fixed contacts (30a; 30b; 31a; 31b) and the moving contacts (20a; 20b; 21a; 21b) of the moving bridge (2a; 2b) passing from a closed state to an open state;
- four blocks of fins (4a; 4b) each having:
- a first (41) and second end (42);
- fins (43) lying between the first end (41) and the second end (42) of the corresponding block of fins (4a; 4b);
- four arc guides (5a; 5b), each arc guide being directed from a moving contact (20a; 20b; 21a; 21b) of the moving bridge movable (2a; 2b) to its respective block of fins (4a; 4b);
the two interrupter chambers being configured to simultaneously extinguish arcs having a first current direction for one pole, and arcs having a second current direction for the other pole, the first and second current directions being opposed;
the contactor being **characterized in that** the first and second interrupter chambers (1a; 1b) are disposed parallel and are up against each other, defining a joining zone (10) that is parallel to a direction of movement between the closed state and the open state of each of the two moving bridges, the first and second interrupter chambers being in fluid communication at least partly in the joining zone (10);
and **in that** there are four magnets and the pairs of magnets (7a; 7b) of the two poles are disposed so that the magnetic fields generated in the two poles are in a parallel direction but in opposite directions.

2. Contactor according to claim 1, wherein the first and second interrupter chambers are separated by an internal wall common to the two chambers, said internal wall 110 being provided with a plurality of through holes.

3. Contactor according to claim 1, wherein the first and second interrupter chambers are separated only partly by an internal wall, optionally provided with a plurality of through holes.

4. Contactor according to claim 1, wherein no internal wall separates the first and second interrupter chambers.
